# FASCICULE DE BREVET EUROPEEN

(11) **EP 0 934 210 B1**
(45) Date de publication et mention de la délivrance du brevet: **03.01.2001**
(21) Numéro de dépôt: 97934592.3
(22) Date de dépôt: 18.07.1997
(51) Int. Cl.: B65D 33/24

(54) **SACHET REALISE A PARTIR D'UNE FEUILLE MINCE PLISSEE MUNI D'UNE FERMETURE AUTOREFERMABLE**
AUS EINEM DÜNNEN GEFALTETEM BLATT HERGESTELLTER BEUTEL MIT SELBSTVERSCHLIESSENDER VORRICHTUNG
BAG PRODUCED FROM A THIN PLEATED SHEET PROVIDED WITH SELF-CLOSING MEANS

(30) Priorité: 04.10.1996 FR 9612328
(43) Date de publication de la demande: 11.08.1999
(73) Titulaire: CAPY, Gilbert, 69640 Jarnioux (FR); BUCHBERG, Akiva, Miami Beach FL 33140 (US)
(72) Inventeur: CAPY, Gilbert, 69640 Jarnioux (FR); BUCHBERG, Akiva, Miami Beach FL 33140 (US)
(74) Mandataire: Schmitt, John
(86) Numéro de dépôt international: FR9701339
(87) Numéro de publication internationale: WO9815464

(56) Documents cités:
- EP-B- 0 631 560
- AU-A- 487 142
- FR-A- 2 718 717

## Description

L'invention concerne un sachet réalisé à partir d'une feuille mince plissée muni d'une fermeture autorefermable.

Le brevet européen EP-0-631,560 décrit un emballage destiné à contenir des produits en vrac, réalisé à partir d'une feuille mince comportant des plis dissymétriques fixés à leurs extrémités, la partie plissée étant repliée sur elle-même perpendiculairement à la direction des plis pour former un fond simple ou un fond à soufflet en laissant subsister une ouverture dont les bords sont alignés ou décalés; la partie plissée est prolongée de chaque côté par une zone non plissée formant deux parois qui peuvent être fixées entre elles, ce brevet décrit plusieurs modes de fermeture des emballages ainsi obtenus:

Un premier mode de fermeture concerne un sachet, comportant de chaque côté une soudure des zones sans plis, et dont un des bords est suffisamment décalé pour qu'il puisse ensuite servir de rabat lorsque le sachet est plein.

Un deuxième mode de fermeture consiste à prolonger latéralement une zone plissée par une zone non plissée d'une longueur suffisante pour réaliser un réceptacle lorsque le fond est formé et les parois qui le constituent sont fixées à leur extrémité, tandis que la partie non plissée limitant l'autre extrémité du plissage reste libre; la fermeture est alors obtenue par déploiement de la partie plissée sur la partie non plissée.

Le premier mode de fermeture décrit ci-dessus, s'applique à un sachet facilement identifiable par l'utilisateur, mais nécessite l'emploi d'un moyen de verrouillage parce que le rabat ne tient pas en place tout seul.

Le deuxième mode de fermeture est autoverrouillant mais sa manipulation nécessite un tour de main qu'il est nécessaire d'apprendre aux utilisateurs.

La présente invention a pour but de proposer une fermeture autoverrouillante pour un sachet réalisé à partir d'une feuille plissée de même nature que celui décrit dans le brevet européen ep-0-631,560 dit ciaprès "brevet cité".

Sur les dessins annexés:

La figure 1 représente une feuille plissée repliée perpendiculairement à la direction des plis en vue d'obtenir la fermeture autorefermable suivant l'invention, mais non encore fixée suivant les zones sans plis latérales pour bien montrer comment les plis formant la fermeture se placent les uns par rapport aux autres.

La figure 2 représente une vue perspective éclatée du sachet dont on a déployé les plis du fond muni de sa fermeture autorefermable selon l'invention en position ouverte pour permettre le remplissage.

La figure 3 représente une vue perspective éclatée du sachet de la Fig.2 avec sa fermeture autorefermable en position fermée; on n'a pas représenté les plis sur cette figure pour la rendre plus lisible.

La figure 4 représente une longueur courante de la fermeture autorefermable selon l'invention suivant une variante de l'invention.

L'invention consiste, à partir d'une feuille plissée 1 (fig.1) comportant des plis dissymétriques 2 fixés à leurs extrémités 3 et 13, à former un fond 4 simple ou à soufflet en pliant la feuille 1 perpendiculairement aux plis dissymétriques 2 pour former le fond 1, comme cela est décrit dans le brevet cité, de manière que les bords sans plis 5 de la feuille plissée 1 formant chaque face 6 et 7, se recouvrent; on replie vers l'intérieur l'un des bords de la feuille plissée 1, correspondant à l'extrémité 13 des plis 2, perpendiculairement au sens des plis 2; on forme ainsi un premier rabat 8 dont on fixe les bords sans plis 9 sur ceux 10 de la face 6 à laquelle il appartient; de préférence les plis 2 sont fixés, au moins sur une face à hauteur du pliage 11 du premier rabat 8 en faisant adhérer l'une contre l'autre les parois qui se font face dans le creux de chaque pli de manière à empêcher ce premier rabat 8, dont les plis 12 sont fixés au moins aux deux extrémités 11 et 13, de se déplier en cours d'utilisation; on fixe les bords sans plis 5 des deux faces 6 et 7 du sachet, depuis le fond 4 jusqu'à la hauteur 14 de l'extrémité 13 du premier rabat 8; on forme un deuxième rabat 15 en repliant l'autre face 7 vers l'extérieur, perpendiculairement au sens des plis 2 de manière que le pliage 16 réalisé se situe à hauteur 14 de l'extrémité 13 de la fixation des bords sans plis 5 du sachet; les bords 17 de ce deuxième rabat 15 ne sont pas fixés sur les bords sans plis 5 de la face 7 du sachet sur laquelle il est rabattu; on replie ensuite le deuxième rabat 15 sur lui-même, perpendiculairement au sens des plis 2 pour former un troisième rabat 18 de manière que ce dernier recouvre tout ou partie du premier rabat 8; on fixe les bords sans plis 19 de ce troisième rabat 18 d'une part sur les bords sans plis 17 du deuxième rabat 15 et ensuite sur les bords sans plis 9 du premier rabat 8; les plis 20 du troisième rabat 18 sont fixés, en faisant adhérer entre elles les parois qui sont en contact entre elles pour former le creux des plis, au droit du pliage 21 situé entre le deuxième rabat 15 et le troisième rabat 18 de manière que les plis 20 qui constituent le troisième rabat 18 ne puissent pas se déployer en cours d'utilisation. L'extrémité 3 du troisième rabat 18 et le pliage 11 entre le premier rabat 8 et la face 6 dont il est issu forment les lèvres d'un sachet autorefermable.

La mise en oeuvre d'un tel sachet consiste dans un premier temps à écarter les plis 28 en tirant sur les coins 22 (Fig.2) situés à la base 23 du sachet et à écarter les lèvres 24 du sachet qui se maintiennent ouvertes; on peut alors remplir le sachet avec des produits en vrac qui sont entièrement contenus à l'intérieur du sachet pour permettre sa refermeture; une fois que le sachet est rempli il suffit de tirer sur les bords 25, du premier rabat 26 et troisième rabat 27, qui sont soudés entre eux; le troisième rabat 27 (fig.3) s'applique alors à plat sur le premier rabat 26 et s'y maintient appliqué en prenant éventuellemnt, au moment où on lache les bords 25, une forme concave liée au fait que le déploiement des plis 28 (fig.2) donne à la base 23 du sachet une plus grande largeur que celle de son sommet au niveau du pliage 29 situé entre le deuxième rabat 30 et le troisième rabat 27 qui est la même que celle du pliage 31 situé entre le premier rabat 26 et la face 32 dont il est issu; si bien que le déploiement se faisant sensiblement en forme "d'éventail", cela donne une forme de creux aux premier et troisième rabats 26 et 27 assurant la fermeture du sachet.

Dans une version préférée de l'invention, la largeur 33 (fig.1) du premier rabat 8 est égale à la largeur 34 du deuxième rabat 15 et le troisième rabat 18 a une largeur 35 égale à la somme des largeurs 33 et 34 du premier rabat 8 et deuxième rabat 15.

Dans une variante de l'invention, le premier rabat 26 (fig.3) et le troisième rabat 27 sont respectivement remplacés par des feuilles planes non plissées 36 et 37 (fig.4) de même forme que les rabats qu'elles remplacent, qui sont fixées par leurs bords 38 et 39 respectifs perpendiculairement à la direction des plis 40, pour le premier rabat 36 au sommet 41 de la face 42 correspondante et pour le troisième rabat 37 à l'extrémité 43 du deuxième rabat 44, ce mode de fixation des premier et troisième rabats 36 et 37 sert aussi à la fixation des plis 40 à leur extrémité.

## Revendications

1. Dispositif de fermeture autorefermable d'un sachet formé à partir d'une feuille plissée (1) comportant des plis (2) dissymétriques fixés à leurs extrémités (3,13) comportant un fond (4) simple ou à soufflet formé par pliage de la feuille perpendiculairement à la direction des plis (2), pour former deux faces (6,7) fixées entre elles suivant les bords sans plis (5), caractérisé en ce qu'un premier rabat (8) appartenant à l'extrémité de la face (6) est replié vers l'intérieur, perpendiculairement à la direction des plis (2), suivant un pliage (11) au niveau duquel les plis (12) sont fixés entre eux, et fixé par ses bords sans plis (9) aux bords sans plis (10) de la face (6), en ce que les faces (6,7) sont fixées suivant leur zone sans plis (5) jusqu'à hauteur (14) de l'extrémité (13) du premier rabat (8), en ce qu'un deuxième rabat (15) appartenant à la face (7) est replié vers l'extérieur suivant un pliage (16), à hauteur (14) de l'extrémité (13) du premier rabat (8) perpendiculaire à la direction des plis (2), et qu'il est prolongé d'un troisième rabat (18), recouvrant le deuxième rabat (15) et tout ou partie du premier rabat (8) aux bords sans plis (17,9) desquels il est fixé suivant ses bords sans plis (19), dont les plis (20) sont fixés entre eux au niveau du pliage 21, perpendiculaire à la direction des plis (2), séparant le deuxième rabat (15) du troisième rabat (18).

2. Dispositif de fermeture autorefermable suivant la revendication 1, caractérisé en ce que la largeur (33) du premier rabat (8) est égale à la largeur (34) du deuxième rabat (15) et le troisième rabat (18) a une largeur (35) égale à la somme des largeurs (33,34) du premier rabat (8) et deuxième rabat (15).

3. Dispositif de fermeture autorefermable, suivant l'une quelconque des revendications 1 et 2, caractérisé en ce que le premier rabat (26) et le troisième rabat (27) sont respectivement remplacés par des feuilles planes non plissées (36,37), de même forme que les rabats qu'elles remplacent, qui sont fixées par leurs bords (38,39) respectifs perpendiculairement à la direction des plis (40), pour le premier rabat (36) au sommet (41) de la face (42) correspondante et pour le troisième rabat (37) à l'extrémité (43) du deuxième rabat (44).

## Patentansprüche

1. Selbstschließende Verschlußvorrichtung einer Tüte, gebildet aus einer gefalteten Folie (1), umfassend asymmetrische, an ihren äußeren Enden (3, 13) befestigte Falten (2), umfassend einen einfachen oder mit Innenfalte versehenen Boden (4), der durch senkrechtes Falten der Folie zur Richtung der Falten (2) gebildet ist, um zwei Seiten (6, 7) zu bilden, die untereinander gemäß den Rändern ohne Falten (5) befestigt sind, dadurch gekennzeichnet, daß eine erste zum äußeren Ende der Seite (6) gehörende Klappe (8) der Folie nach innen, senkrecht zur Richtung der Falten (2) gemäß einer Faltung (11) umgeknickt ist, auf deren Höhe die Falten (12) untereinander befestigt sind und durch ihre Ränder ohne Falten (9) an den Rändern ohne Falten (10) der Seite (6) befestigt ist, dadurch, daß die Seiten (6, 7) gemäß ihrer Zone ohne Falten (5) bis zur Höhe (14) des äußeren Endes (13) der ersten Klappe der Folie (8) befestigt sind, dadurch, daß eine zu der Seite (7) gehörende zweit Klappe (15) gemäß einer Faltung (16) auf der Höhe (14) des äußeren Endes (13) der zur Richtung der Falten (2) senkrechten ersten Klappe (8) nach außen geknickt ist, und daß sie durch-eine dritte Klappe (18) verlängert wird, die die zweite Klappe (15) und die ganze erste Klappe (8) oder einen Teil davon an den Rändern (17, 9) ohne Falten abdeckt, an denen sie gemäß ihren Rändern ohne Falten (19) befestigt ist, deren Falten (20) untereinander auf der Höhe der Faltung 21 senkrecht zur Richtung der Falten (2) befestigt sind, die die zweite Klappe (15) von der dritten Klappe (18) trennen.

2. Selbstschließende Verschlußvorrichtung gemäß Anspruch 1, dadurch gekennzeichnet, daß die Breite (33) der ersten Klappe (8) gleich der Breite (34) der zweiten Klappe (15) ist und die dritte Klappe (18) eine Breite (35) hat, die gleich der Summe der Breiten (33, 34) der ersten Klappe (8) und der zweiten Klappe (15) ist.

3. Selbstschließende Verschlußvorrichtung gemäß Anspruch 1 und 2, dadurch gekennzeichnet, daß die erste Klappe (26) und die dritte Klappe (27) jeweils durch ebene, nicht gefaltete Folien (36, 37) der gleichen Form wie die Klappen ersetzt sind, die sie ersetzen, die durch ihre jeweiligen Ränder (38, 39) senkrecht zur Richtung der Falten (40) befestigt sind, und zwar bei der ersten Klappe (36) am oberen Ende (41) der entsprechenden Seite (42) und bei der dritten Klappe (37) am äußeren Ende (43) der zweiten Klappe (44).

## Claims

1. Self-closing device for closing a bag formed from a plastic pleated sheet (1) comprising asymmetrical folds (2) fixed at their extremities (3, 13) comprising a single or flared bottom formed via folding the sheet perpendicular to the direction of the folds (2) so as to form two faces (6, 7) fixed together along the edges without folds (5), characterised in that a first flap (8) belonging to the extremity of the face (6) is folded towards the inside perpendicular to the direction of the folds (2) along a folding (11) where the folds (12) are fixed together, and fixed by its wrinkle-free edges (9) to the wrinkle-free edges (10) of the face (6), in that the faces (6, 7) are fixed along their wrinkle-free zone (5) up to the height (14) of the extremity (13) of the first flap (8, in that a second flap (15) belonging to the face (7) is folded outwardly along a folding (16) to the height (14) of the extremity (13) of the first flap (8) perpendicular to the direction of the folds (2), and in that its is extended by a third flap (18) covering the second flap (15) and all or part of the first flap (8) at the wrinkle-free edges (17, 9) where it is fixed along its wrinkle-free edges (19) whose folds (20) are fixed together at the level of a folding (21) perpendicular to the direction of the folds (2) separating the second flap (15) from the third flap (18).

2. Self-closing device according to claim 1, characterised in that the width (33) of the first flap (8) is equal to a width (35) equal to the sum of the widths (33, 34) of the first flap (8) and second flap (15).

3. Self-closing device according to claim 1 or 2, characterised in that the first flap (26) and the third flap (27) are respectively replaced by unfolded flat sheets (36, 37) having the same shape as the flaps they replace which are fixed via their respective edges (38, 39) perpendicular to the direction of the folds (40) for the first flap (36) at the top (41) of the corresponding face (42) and for the third flap (37) at the extremity (43) of the third flap (44).
